# EUROPÄISCHE PATENTSCHRIFT

(11) **EP 2 840 026 B1**
(45) Veröffentlichungstag und Bekanntmachung des Hinweises auf die Patenterteilung: **27.04.2016**
(21) Anmeldenummer: 13181201.8
(22) Anmeldetag: 21.08.2013
(51) Int. Cl.: B65B 5/10, A61J 7/00, A61J 3/07

(54) **Anordnung zum Verpacken von Arzneimittelportionen in Abgabepackungen und Verfahren zum Wieder-Befüllen eines Vorratsbehälters einer Vorratsspeicher-und-Dosier-Station eines Dispensierautomaten mit Arzneimittelportionen**
Assembly for the packaging portions of medicine in dispensing packs and method for refilling a storage container of a storage and metering station of an automatic dispensing machine with medicine portions
Agencement pour l'emballage de portions de médicaments dans des emballages de distribution et procédé de re-remplissage d'un récipient de stockage d'une station de stockage et de dosage d'un distributeur automatique en portions de médicaments

(43) Veröffentlichungstag der Anmeldung: 25.02.2015
(73) Patentinhaber: CareFusion Germany 326 GmbH, 53539 Kelberg (DE)
(72) Erfinder: Hellenbrand, Christoph, 56761 Kaifenheim (DE)
(74) Vertreter: Zenz Patentanwälte Partnerschaft mbB

(56) Entgegenhaltungen:
- WO-A1-2013/034504
- US-A- 5 930 145
- US-A1- 2007 078 410
- US-A1- 2009 287 992
- US-B1- 6 405 893

## Beschreibung

Die Erfindung betrifft eine einen Dispensierautomaten enthaltende Anordnung zum Verpacken von Arzneimittelportionen in Abgabepackungen, wobei der Dispensierautomat eine Mehrzahl von Vorratsspeicher-und-Dosier-Stationen, die jeweils eine Vielzahl von Arzneimittelportionen aufnehmen und einzeln abgeben können, eine Verpackungsvorrichtung, die die von den Vorratsspeicher-und-Dosier-Stationen abgegebenen Arzneimittelportionen empfängt und in Abgabepackungen einbringt, und eine die Vorratsspeicher-und-Dosier-Stationen und die Verpackungsvorrichtung steuernde Steuereinrichtung aufweist, wobei jede Vorratsspeicher-und-Dosier-Station einen an einem Rahmen des Dispensierautomaten befestigten stationären Teil und einen einen wiederbefüllbaren Vorratsbehälter für Arzneimittelportionen enthaltenden abnehmbaren Teil umfasst, wobei der abnehmbare Teil einen Informationsspeicher aufweist, und wobei dem stationären Teil eine Lesevorrichtung zum Lesen des Informationsspeichers zugeordnet ist.

Eine Anordnung der eingangs genannten Art ist aus der EP 1 634 560 A1 bekannt. Bei dieser bekannten Anordnung ist der Informationsspeicher Teil eines HF-Tags und speichert er Informationen über die in dem Vorratsbehälter enthaltenen Tabletten, wie zum Beispiel deren Namen, die enthaltene Anzahl der Tabletten und das Tablettengewicht. Der stationäre Teil enthält eine Tabletteninformationszugriffseinheit, die mit einem Host-Computer verbunden ist und der eine Adresse zugewiesen ist. Die Tabletteninformationszugriffseinheit weist ein HF-Modul mit einer Antenne zur Kommunikation mit dem HF-Tag auf. Die in dem Speicher des HF-Tags zu speichernden Informationen werden bei einem ersten Aufsetzen des abnehmbaren Teils auf den stationären Teil unter der Kontrolle des Host-Computers über das HF-Modul der Tabletteninformationszugriffseinheit eingeschrieben, wobei die Adresse der Tabletteninformationszugriffseinheit als Identifikationsinformation dient. Der Host-Computer kann die Adress- bzw. Identifikationsinformationen der Tabletteninformationszugriffseinheit und die von der Tabletteninformationszugriffseinheit aus dem Speicher des HF-Tags abgerufenen Tabletteninformationen anfordern und zusammen mit der Position der Vorratsspeicher-und-Dosier-Station in seinem Speicher speichern.

Eine ähnliche Anordnung ist aus der US 5,930,145 A bekannt. Diese Druckschrift beschreibt eine Anordnung zum Verpacken von Arzneimittelportionen in Abgabepackungen, bestehend aus einem Dispensierautomaten (tablet dispensing unit 1 und tablet discharge control unit 2) und einer Nachfüllstation (work table 4 mit tablet replenishment unit 5). Der Dispensierautomat weist eine Mehrzahl von Vorratsspeicher-und-Dosier-Stationen (tablet feeders 11) auf, die jeweils eine Vielzahl von Arzneimittelportionen aufnehmen und einzeln abgeben können. Der Dispensierautomat weist auch eine Verpackungsvorrichtung, die die von den Vorratsspeicher-und-Dosier-Stationen abgegebenen Arzneimittelportionen empfängt und in Abgabepackungen einbringt, und eine die Vorratsspeicher-und-Dosier-Stationen und die Verpackungsvorrichtung steuernde Steuereinrichtung auf. Jede Vorratsspeicher-und-Dosier-Station umfasst einen an einem Rahmen des Dispensierautomaten befestigten stationären Teil (motor base 14) und einen einen wiederbefüllbaren Vorratsbehälter für Arzneimittelportionen enthaltenden abnehmbaren Teil (cartridge 15), wobei der abnehmbare Teil (15) einen Informationsspeicher (RAM 29) aufweist, der u.a. die Anzahl der aktuell im Vorratsbehälter enthaltenen Arzneimittelportionen speichert. Der Dispensierautomat umfasst ferner eine Lesevorrichtung zum Lesen des Informationsspeichers.

Aus der US 6,405,893 B1 ist ein wiederbefüllbarer Vorratsbehälter eines Dispensierautomaten mit einem nichtflüchtigen ROM bekannt, der Arzneimittelidentifikationsdaten speichert. Die US 2009/0287992 A1 beschreibt das Aufbringen von Etiketten auf einem Vorratsbehälter eines Dispensierautomaten.

Außerdem ist aus der noch unveröffentlichten Patentanmeldung EP 12 182 634.1 eine solche Anordnung bekannt, die eine Nachfüllstation umfasst, die zum Wieder-Befüllen des Vorratsbehälters eines entnommenen abnehmbaren Teils der Vorratsspeicher-und-Dosier-Station mit Arzneimittelportionen dient. Bei dieser Anordnung werden die Informationen über die Tabletten oder Kapseln beim Befüllen des Vorratsbehälters an der Nachfüllstation in den Informationsspeicher geschrieben. Diese Informationen umfassen neben den das Arzneimittel identifizierenden Informationen auch Informationen über die aktuell nachgefüllte Charge, wie zum Beispiel das Verfallsdatum oder die Anzahl der nachgefüllten Arzneimittelportionen.

Ausgehend von dieser Anordnung ist es eine Aufgabe der Erfindung, die Steuereinheit in die Lage zu versetzen, zuverlässiger zu erkennen, ob der Vorratsbehälter eines auf einen stationären Teil (wieder) aufgesetzten abnehmbaren Teils neu befüllt oder nur vorübergehend aus anderen Gründen entfernt wurde und ob die Daten der Neu-Befüllung korrekt in eine Datenbank der Steuereinheit übernommen wurden.

Diese Aufgabe wird erfindungsgemäß durch eine Anordnung mit den Merkmalen des Anspruchs 1 bzw. durch ein Verfahren mit den Merkmalen des Anspruchs 12 gelöst.

Die erfindungsgemäße Anordnung zum Verpacken von Arzneimittelportionen in Abgabepackungen besteht aus einem Dispensierautomaten und wenigstens einer Nachfüllstation. Der Dispensierautomat weist eine Mehrzahl von Vorratsspeicher-und-Dosier-Stationen, die jeweils eine Vielzahl von Arzneimittelportionen aufnehmen und einzeln abgeben können, eine Verpackungsvorrichtung, die die von den Vorratsspeicher-und-Dosier-Stationen abgegebenen Arzneimittelportionen empfängt und in Abgabepackungen einbringt, und eine die Vorratsspeicher-und-Dosier-Stationen und die Verpackungsvorrichtung steuernde Steuereinrichtung auf. Jede Vorratsspeicher-und-Dosier-Station umfasst einen an einem Rahmen oder Gehäuse des Dispensierautomaten befestigten stationären Teil und einen einen wiederbefüllbaren Vorratsbehälter für Arzneimittelportionen enthaltenden abnehmbaren Teil. Der abnehmbare Teil weist einen Informationsspeicher auf, der unter anderem einen Identifizierer des abnehmbaren Teils speichert. Dem stationären Teil ist eine Lesevorrichtung zum Lesen des Informationsspeichers zugeordnet. Die wenigstens eine Nachfüllstation dient zum Wieder-Befüllen des Vorratsbehälters eines entnommenen abnehmbaren Teils der Vorratsspeicher-und-Dosier-Station mit Arzneimittelportionen. Jeder Informationsspeicher enthält einen Speicherplatz für eine Füllkennung. Die Füllkennung wird jedesmal dann, wenn der Vorratsbehälter neu befüllt worden ist, an der Nachfüllstation derart geändert, dass das Wieder-Befüllen beim Lesen des Informationsspeichers durch die Lesevorrichtung nach dem Wieder-Aufsetzen des abnehmbaren Teils auf den stationären Teil derselben oder einer anderen Vorratsspeicher-und-Dosier-Station von der Steuereinrichtung erkannt werden kann, wobei die Nachfüllstation mit einer Datenbank gekoppelt ist und den Identifizierer des neu befüllten abnehmbaren Teils liest und zusammen mit der geänderten Füllkennung in der Datenbank speichert, und wobei die Steuereinrichtung des Dispensierautomaten so konfiguriert ist, dass sie von den Lesevorrichtungen der Vorratsspeicher-und-Dosier-Stationen die gelesenen Identifizierer mit den zugehörigen Füllkennungen der aufgesetzten abnehmbaren Teile empfangen, aus der Datenbank die zusammen mit einem Identifizierer gespeicherte Füllkennung lesen und den gelesenen Identifizierer und die gelesene Füllkennung eines aufgesetzten abnehmbaren Teils mit den korrespondierenden Werten aus der Datenbank vergleichen und bei Nicht-Übereinstimmung ein Fehlersignal erzeugen kann.

Dieses Speichern und Ändern einer Füllkennung hat den Vorteil, dass nach dem Wiederaufsetzen des abnehmbaren Teils auf einen stationären Teil bei einem nachfolgenden Vergleich der im abnehmbaren Teil gespeicherten Füllkennung, der Ist-Füllkennung, mit einer von der Nachfüllstation beim Nachfüllen des Vorratsbehälters an die Datenbank übermittelten geänderten Füllkennung, der Soll-Füllkennung, überprüft werden kann, ob diese gleich sind. Wenn dies nicht der Fall ist, ist ein Fehler aufgetreten, beispielsweise die Soll-Füllkennung und mit ihr die Daten der neuen Füllung des Vorratsbehälters nicht ordnungsgemäß an die Datenbank übertragen. Dann weiß die Steuereinrichtung des Dispensierautomaten, dass sie die in der Datenbank enthaltenen (veralteten) Daten über die im Vorratsbehälter enthaltenen Arzneimittelportionen nicht verwenden darf.

Bei einer einfachen Ausführungsform speichert der Speicherplatz für die Füllkennung ein Bit, dessen Wert nach jedem Wieder-Befüllen an der Nachfüllstation invertiert wird. Diese zwei möglichen Inhalte des Füllkennungsspeichers reichen für ein Erkennen der bloßen Tatsache einer Neubefüllung aus. Allerdings ist diese einfache Variante fehleranfällig, so dass ggf. ein weiteres Bit (Prüfbit) redundant hinzugefügt werden sollte. Alternativ kann auch eine bei jedem Nachfüllen inkrementierte fortlaufende Nummer, d.h. ein Nachfüll-Zähler, verwendet werden. Bei einer bevorzugten Ausführungsform ist die Füllkennung ein Zeitstempel, der dem Zeitpunkt des Wieder-Befüllens an der Nachfüllstation entspricht. Der Zeitstempel kann bei Vorratsbehältern, die jedenfalls nicht zweimal pro Tag befüllt werden können, einfach ein Datum enthalten. Es kann aber auch eine Uhrzeit oder auch ein Wert eines beliebigen Zählers sein, der unabhängig von Datum und Uhrzeit zählt, enthalten sein. Diese Art der Füllkennung ist sicherer und gestattet zudem das Verfolgen einer Nachfüllhistorie.

Bei einem bevorzugten Ausführungsbeispiel weist die dem stationären Teil zugeordnete Lesevorrichtung Einrichtungen zur drahtlosen Kommunikation mit dem Informationsspeicher auf. Solche Einrichtungen können auf modulierten wechselnden magnetischen oder elektromagnetischen Feldern im Tief- oder Hochfrequenzbereich oder optischen Signalen basieren. Dies vermeidet mechanische Kontakte zwischen dem abnehmbaren Teil und dem stationären Teil und erhöht die Zuverlässigkeit. Die drahtlose Kommunikation muss selbstverständlich so konfiguriert sein (Reichweitenbegrenzung oder wechselnde Codierung), dass sich die Kommunikationsabläufe benachbarter Vorratsspeicher-und-Dosier-Stationen nicht stören.

Die dem stationären Teil zugeordnete Lesevorrichtung kann in der Nähe des stationären Teils an dem Rahmen oder Gehäuse angebracht sein. Es können auch mehrere stationäre Teile einer Lesevorrichtung zugeordnet sein. Bei einer bevorzugten Ausführungsform jedoch enthält der stationäre Teil jeder Vorratsspeicher-und-Dosier-Station eine Lesevorrichtung. Dies gestattet eine räumlich eng benachbarte Anordnung der Lesevorrichtung und des Informationsspeichers, was den Energieverbrauch beim Lesen verringert. Sofern die Lesevorrichtung und der Informationsspeicher jeweils Empfangs- bzw. Sendeeinrichtungen für eine drahtlose Kommunikation aufweisen, gestattet die räumlich eng benachbarte Anordnung sehr geringe Reichweiten und Sendeleistungen, was die Gefahr gegenseitiger Störungen benachbarter Vorratsspeicher-und-Dosier-Stationen und den Energieverbrauch verringert.

Vorzugsweise ist der Informationsspeicher ein nichtflüchtiger Halbleiterspeicher, beispielsweise ein batteriegestützter RAM oder - bevorzugt - ein EEPROM, beispielsweise ein Flash-Speicher. Ein derartiger Halbleiterspeicher weist eine geringe Baugröße auf und ist deshalb gut in dem abnehmbaren Teil unterzubringen.

Bei einem bevorzugten Ausführungsbeispiel ist der Informationsspeicher mit einem RFID-Bauelement verbunden oder in einem RFID-Bauelement enthalten. Das RFID-Bauelement kann so ausgebildet sein, dass es ohne eigene Energieversorgung auskommt, d.h. beim Lesen oder Einschreiben von Daten von der Lesevorrichtung bzw. der Lese-Schreib-Vorrichtung induktiv gespeist wird.

Eine bevorzugte Anordnung ist dadurch gekennzeichnet, dass der stationäre Teil der Vorratsspeicher-und-Dosier-Station einen ersten Teil einer Dispensiervorrichtung und der abnehmbare Teil der Vorratsspeicher-und-Dosier-Station einen zweiten Teil der Dispensiervorrichtung enthält, wobei der erste Teil der Dispensiervorrichtung einen Antrieb zum Antreiben eines Vereinzelungsmechanismus zum Ausgeben einzelner Arzneimittelportionen enthält, wobei der zweite Teil der Dispensiervorrichtung eine Ausgabeöffnung des Vorratsbehälters umfasst. Bei dieser Ausführungsform ist es vorzugsweise vorgesehen, dass der erste Teil der Dispensiervorrichtung einen Controller umfasst, der mit der Lesevorrichtung und mit der Steuereinrichtung gekoppelt ist. Ferner ist es vorzugsweise vorgesehen, dass der zweite Teil der Dispensiervorrichtung einen an die Form der Arzneimittelportionen angepassten, von dem Antrieb angetriebenen Vereinzelungsmechanismus enthält. Diese Aufteilung der Elemente der Dispensiervorrichtung zwischen dem stationären und dem abnehmbaren Teil hat den Vorteil, dass Elemente, die an die Art und Form der Arzneimittelportionen anzupassen sind, in dem den Vorratsbehälter aufweisenden abnehmbaren Teil untergebracht und somit an die darin enthaltenen Arzneimittelportionen angepasst werden können. Dagegen werden diejenigen Elemente, die entweder eine Leistungsspannungsversorgung benötigen (wie z.B. der Antriebsmotor) oder die in ständiger Kommunikationsverbindung zu der Steuereinrichtung stehen (wie z.B. der mit der Lesevorrichtung und/oder dem Antrieb gekoppelte Controller), in dem stationären Teil untergebracht, der über Kabel mit der Spannungsversorgung bzw. der Steuereinrichtung verbunden werden kann.

Die geänderte Füllkennung könnte an der Nachfüllstation nach dem Wieder-Befüllen in einem separaten Schritt mittels eines Programmiergeräts geändert werden. Vorzugsweise jedoch weist die Nachfüllstation eine Lese-Schreib-Vorrichtung zum Lesen von den Identifizierer des abnehmbaren Teils umfassenden Informationen aus dem Informationsspeicher und zum Schreiben von die Füllkennung umfassenden Informationen in den Informationsspeicher auf. Diese Lese-Schreib-Vorrichtung kann so angeordnet sein, dass sie während des Nachfüllens mit dem Informationsspeicher des abnehmbaren Teils kommunizieren kann.

Bei dem erfindungsgemäßen Verfahren zum Wieder-Befüllen eines Vorratsbehälters einer Vorratsspeicher-und-Dosier-Station eines Dispensierautomaten mit Arzneimittelportionen wird zunächst in einem Schritt a) ein einen entleerten Vorratsbehälter enthaltender abnehmbarer Teil einer Vorratsspeicher-und-Dosier-Station entnommen und zu einer Nachfüllstation transportiert. Der Dispensierautomat weist eine Mehrzahl von Vorratsspeicher-und-Dosier-Stationen, eine Verpackungsvorrichtung, die von den Vorratsspeicher-und-Dosier-Stationen abgegebene Arzneimittelportionen empfängt und in Abgabepackungen einbringt und eine die Vorratsspeicher-und-Dosier-Stationen und die Verpackungsvorrichtung steuernde Steuereinrichtung auf. Jede Vorratsspeicher-und-Dosier-Station umfasst einen stationären Teil und einen den wiederbefüllbaren Vorratsbehälter enthaltenden abnehmbaren Teil. Der abnehmbare Teil weist einen Informationsspeicher auf, der unter anderem einen Identifizierer speichert und einen Speicherplatz für eine Füllkennung enthält. Dem stationären Teil ist eine Lesevorrichtung zum Lesen des Informationsspeichers zugeordnet. Vor und während dieses Entnehmens und Transportierens zur Nachfüllstation enthält der Speicherplatz für die Füllkennung einen ersten Wert. In einem Schritt b) wird an der Nachfüllstation der Identifizierer gelesen, der Vorratsbehälter mit einer vorgegebenen Menge von Arzneimittelportionen neu befüllt und in den Speicherplatz zum Speichern der Füllkennung ein zweiter Wert eingeschrieben. In einem Schritt c) wird der zweite Wert zusammen mit dem gelesenen Identifizierer in einer von der Steuereinrichtung lesbaren Datenbank gespeichert. Diese Datenbank kann beispielsweise Teil der Steuereinrichtung oder auch außerhalb des Dispensierautomaten angeordnet sein. In einem Schritt d), der beispielsweise nach oder parallel zu dem Schritt c) ausgeführt werden kann, wird der abnehmbare Teil mit dem befüllten Vorratsbehälter wieder zu dem Dispensierautomaten transportiert und auf den stationären Teil der ursprünglichen oder einer anderen Vorratsspeicher-und-Dosier-Station aufgesetzt; dann werden der Identifizierer und die Füllkennung des Informationsspeichers gelesen. Dann werden in einem Schritt e) der gelesene Identifizierer und der gelesene Wert der Füllkennung mit den in der Datenbank gespeicherten korrespondierenden Werten verglichen, wobei bei Nicht-Übereinstimmung ein Fehlersignal erzeugt wird.

Wie oben anhand der Anordnung erläutert, speichert der Speicherplatz für die Füllkennung - bei einer einfachen Ausführungsform - ein Bit, dessen Wert im Schritt b) nach jedem Neu-Befüllen an der Nachfüllstation invertiert wird, wobei der sich ergebende Wert im Schritt c) in der Datenbank gespeichert wird. Bei einer bevorzugten Ausführungsform ist die Füllkennung ein Zeitstempel, der dem Zeitpunkt des Neu-Befüllens an der Nachfüllstation entspricht, wobei der Zeitstempel im Schritt b) im Speicherplatz für die Füllkennung und im Schritt c) in der Datenbank gespeichert wird.

Eine bevorzugte Ausführungsform des Verfahrens ist dadurch gekennzeichnet, dass im Schritt c) der die Füllkennung speichernde Eintrag der Datenbank mittels des gelesenen Identifizierers adressiert wird. Dies vereinfacht das Verfahren und vermeidet eine zusätzliche Speicherung einer Zuordnung der Identifizierer zu den Speicherplatzadressen der Datenbank.

Bei einer bevorzugten Weiterbildung des Verfahrens werden im Schritt c) neben der Füllkennung auch Angaben über den neuen Inhalt des Vorratsbehälters, wie beispielsweise die Anzahl und das Verfallsdatum der eingefüllten Arzneimittelportionen, in der Datenbank gespeichert. Dies erlaubt eine automatische Anpassung der der Steuereinrichtung des Dispensierautomaten zur Verfügung stehenden Daten über in den Vorratsbehältern enthaltene Arzneimittel.

Vorzugsweise wird im Schritt b) anhand des gelesenen Identifizierers in der Datenbank nachgeschlagen und anhand der dort gespeicherten Informationen bestimmt, welche Art der Arzneimittelportionen nachzufüllen sind.

Bei einer bevorzugten Ausführungsform wird vor dem Nachfüllen im Schritt b) ein Nachfüllvorratsbehälter bereitgestellt, ein an diesem Nachfüllvorratsbehälter angebrachter Identifizierer gelesen und anhand des gelesenen Nachfüllvorratsbehälter-Identifizierers und des aus dem Informationsspeicher des abnehmbaren Teils gelesenen Identifizierers bestimmt, ob der Nachfüllvorratsbehälter die korrekten nachzufüllenden Arzneimittelportionen enthält. Dieser Nachfüllvorratsbehälter-Identifizierer kann beispielsweise die Gestalt eines Barcodes haben, und das Lesen des Identifizierers kann beispielsweise mittels eines Scanners erfolgen. Diese Vorgehensweise verbessert die Sicherheit eines korrekten Befüllens der Vorratsbehälter.

Vorteilhafte und/oder bevorzugte Weiterbildungen der Erfindung sind in den Unteransprüchen gekennzeichnet.

Im Folgenden wird die Erfindung anhand eines in den Zeichnungen dargestellten bevorzugten Ausführungsbeispiels näher erläutert. In den Zeichnungen zeigen:
Fig. 1: eine schematische Darstellung der erfindungsgemäßen Anordnung und von Abläufen beim Entnehmen und Wieder-Aufsetzen des abnehmbaren Teils;
Fig. 2: eine schematische Perspektivansicht eines bei der Implementierung der Erfindung verwendbaren Dispensierautomaten;
Fig. 3: eine schematische Seitenansicht des Dispensierautomaten nach Anspruch 2; und
Fig. 4: eine schematische Perspektivansicht einer bei der Implementierung der Erfindung verwendbaren Vorratsspeicher-und-Dosier-Station.

In den Figuren 2 bis 4 ist ein Dispensierautomat 1 schematisch dargestellt, der in der Patentanmeldung EP 12 182 634.1 (noch nicht veröffentlicht) beschrieben ist und der bei der erfindungsgemäßen Anordnung Verwendung findet bzw. mit dessen Hilfe das erfindungsgemäße Verfahren ausgeführt werden kann. Es sei an dieser Stelle darauf hingewiesen, dass die erfindungsgemäße Anordnung und das erfindungsgemäße Verfahren allerdings auch mit einer Vielzahl abweichend gestalteter Dispensierautomaten ausgeführt werden kann.

Der Dispensierautomat 1 gemäß Figur 2 weist eine Mehrzahl von in einer Ebene neben- und übereinander in Reihen und Spalten angeordneten Vorratsspeicher-und-Dosier-Stationen 2 auf, von denen eine in Figur 4 gezeigt ist. Eine solche Vorratsspeicher-und-Dosier-Station 2 umfasst einen mit einem Rahmen 8 festverbundenen stationären Teil 4 und einen darauf aufsetzbaren abnehmbaren Teil 3 auf. Der abnehmbare Teil 3 enthält einen Vorratsbehälter 5 für eine Vielzahl identischer Arzneimittelportionen, wie beispielsweise Tabletten oder Kapseln. Die Vorratsspeicher-und-Dosier-Station 2 enthält eine Dispensiervorrichtung, mit deren Hilfe jeweils einzelne Arzneimittelportionen aus dem Vorratsbehälter 5 entnommen und über einen in dem stationären Teil 4 enthaltenden Leitschacht an der in Figur 4 rechts befindlichen Austrittsöffnung an einen Transportpfad abgegeben werden, der die Arzneimittelportionen schließlich gezielt zu einer Verpackungsvorrichtung lenkt, an der sie dann in Abgabepackungen in vorgegebener Menge eingebracht werden. Zu diesem Zweck weist jede Vorratsspeicher-und-Dosier-Station 2 innerhalb ihres stationären Teils 4 einen mit der zentralen Steuereinrichtung 9 des Dispensierautomaten 1 verbundenen Controller auf, der wiederum einen Antriebsmotor eines Vereinzelungsmechanismus antreibt, sofern die zentrale Steuereinrichtung 9 die Abgabe einer Arzneimittelportion aus dem zugeordneten Vorratsbehälter 5 anfordert. Der hier nicht näher beschriebene Vereinzelungsmechanismus umfasst neben dem Controller und dem Antrieb im stationären Teil 4 auch eine von dem Antrieb angetriebene und im abnehmbaren Teil 3 enthaltene Vereinzelungsmechanik, die an die jeweilige Form der in dem Vorratsbehälter 5 enthaltenen Arzneimittelportionen angepasst ist. Beispielsweise umfasst die Vereinzelungsmechanik ein sogenanntes Vereinzelungsrad, d. h. einen rotierenden Zylinder mit an den Durchmesser der Arzneimittelportionen angepassten vertikalen Leitkanälen, die an ihrem oberen Ende von einer vorgegebenen Öffnung des Vorratsbehälters 5 jeweils eine Arzneimittelportion aufnehmen können und an ihrem unteren Ende an einer zur Öffnung rotatorisch versetzen Position die in dem Leitkanal enthaltene Arzneimittelportion an eine Öffnung zum stationären Teil 4 weitergeben können, so dass die an den stationären Teil abgegebene Arzneimittelportion durch einen geneigten Leitschacht hindurch wandert und dann an der Austrittsöffnung des stationären Teils 4 abgegeben wird. Der Leitschacht, durch den sich die Arzneimittelportion bewegt, wird gegebenenfalls von einem Sensor überwacht, um den Durchtritt der Arzneimittelportion zu erfassen. Dieser die Arzneimittelportion erfassende Sensor ist wiederum mit dem Controller des stationären Teils 4 gekoppelt.

Wie insbesondere in Figur 3 zu sehen ist, kann eine vertikale Spalte von übereinander angeordneten Vorratsspeicher-und-Dosier-Stationen 2 mit einem vertikalen Fallschacht 32 derart gekoppelt werden, dass in Figur 3 rechts angeordnete (nicht sichtbare) Eintrittsöffnungen des Fallschachts 32 mit zugehörigen Austrittsöffnungen des stationären Teils 4 der Vorratsspeicher-und-Dosier-Stationen 2 derart gekoppelt sind, dass aus den Vorratsspeicher-und-Dosier-Stationen 2 austretende Arzneimittelportionen in den Fallschacht 32 eintreten. Darin fallen sie senkrecht nach unten, wobei die Innenwandungen von nach innen in den Fallschacht hineinragenden Vorsprüngen 33 den Fall dämpfen, indem sie die Bewegung der herabfallenden Arzneimittelportionen seitlich auslenken. Wenn die in dem Fallschacht 32 herabfallenden Arzneimittelportionen das untere Ende des Fallschachts 32 erreicht haben, verlassen sie den Fallschacht 32 und fallen in einen Sammelcontainer 40. In den Sammelcontainern 40 werden in der Regel mehrere Arzneimittelportionen gesammelt, die gemeinsam in eine von dem Dispensierautomaten herzustellende Abgabepackung einzubringen sind. Die Sammelbehälter 40 werden zu diesem Zweck an der Verpackungsvorrichtung 30 gezielt derart entleert, dass die aus den Sammelbehältern 40 austretenden Arzneimittelportionen in eine darunter bereitgestellte, noch offene Tasche einer Abgabepackung fallen, wonach die Tasche bzw. die Abgabepackung verschlossen wird.

Bei dem in den Figuren 2 bis 4 dargestellten Dispensierautomaten bewegen sich die vertikalen Fallschächte 32 an der Matrix der Vorratsspeicher-und-Dosier-Stationen 2 in horizontaler Richtung vorbei, so dass die Eintrittsöffnungen der Fallschächte 32 sukzessive mit den Austrittsöffnungen der in einer Reihe horizontal nebeneinander angeordneten Vorratsspeicher-und-Dosier-Stationen 2 verbunden sind. Um diese horizontale Bewegung der vertikalen Fallschächte 32 zu ermöglichen, sind diese an ihrer Oberseite und ihrer Unterseite jeweils mit in einer horizontalen Ebene umlaufenden Transportbändern 31a, 31b verbunden, wobei die Transportbänder 31a, 31b um Antriebsräder 34 geführt sind. Die Antriebsräder 34 sind wiederum auf einer von einem Antriebsmotor 36 angetriebenen Welle 35 montiert. Beide Transportbänder 31a und 31b weisen in äquidistanten Abständen Montageansätze 37 auf, an denen die Fallschächte 32 befestigt sind. In Figur 2 ist aus Gründen der übersichtlicheren Darstellung nur ein vertikaler Fallschacht 32 dargestellt. Bei der realen Anordnung sind die Transportbänder 31a und 31b umlaufend vollständig mit Fallschächten 32 bestückt. Unterhalb der horizontal umlaufenden Fallschächte 32 ist ein weiteres Transportband 38 über Antriebsräder geführt, welches sich mit gleicher Geschwindigkeit wie die Transportbänder 31a, 31b bewegt. An dem Transportband 38 befinden sich - ebenfalls in äquidistanten Abständen - Montageansätze 39, wobei deren Abstand dem der Montageansätze 37 entspricht. An den Montageansätzen 39 sind die Sammelbehälter 40 montiert, wobei in Figur 2 wiederum nur beispielhaft sechs derartige Sammelbehälter 40 gezeigt sind. Tatsächlich ist das gesamte Transportband 38 umlaufend mit Sammelbehältern 40 bestückt. Die Abstände zwischen den Sammelbehältern entsprechen den Abständen zwischen den Fallschächten. Während die Fallschächte 32 mit vorgegebener Geschwindigkeit an der Matrix der Vorratsspeicher-und-Dosier-Stationen 2 vorbeibewegt werden, werden an den unteren Enden der Fallschächte 32 synchron zugehörige Sammelbehälter 40 mitbewegt. Nach einem Umlauf verlassen die Sammelbehälter 40 die Position der mitlaufenden Fallschächte 32, weil das Transportband 38 über den Bereich der Transportbänder 31a, 31b hinausgeführt ist, wie es im linken vorderen Bereich der Figur 2 zu erkennen ist. Dort werden dann die Sammelbehälter 40 über die Verpackungsvorrichtung 30 hinweggeführt und sukzessive in entsprechende zunächst noch oben offene Abgabepackungen entladen. Die Abgabepackungen werden aus verschweißbaren Kunststofffolien hergestellt. In Figur 2 und Figur 3 ist ein Endlos-Folienstreifen 41 zu erkennen, der der Verpackungsvorrichtung 30 zugeführt wird (beispielsweise von einer Folienrolle).

In Figur 3 ist links unten ein Gehäuse der zentralen Steuereinrichtung 9 schematisch dargestellt. Über (nicht dargestellte) Leitungsverbindungen ist diese Steuereinrichtung 9 sowohl mit der Verpackungsvorrichtung 30 als auch mit sämtlichen Antriebsmotoren und sämtlichen Vorratsspeicher-und-Dosier-Stationen 2 verbunden. Darüber hinaus ist die Steuereinrichtung mit sämtlichen den Betrieb des Dispensierautomaten überwachenden Sensoren verbunden.

Figur 4 zeigt die Vorratsspeicher-und-Dosier-Station 2 in dem Zustand, in dem der abnehmbare Teil 3 auf dem stationären Teil 4 aufsitzt. In Figur 4 links kann man einen vertikalen Handgriff des abnehmbaren Teils 3 erkennen. Am unteren Ende des Handgriffs ist vorzugsweise ein RFID-Bauelement mit einem Informationsspeicher 6 eingebracht, das drahtlos mit einer in dem stationären Teil 4 benachbart zu dem Griff eingebrachten Lesevorrichtung 6 angeordnet ist. Bei aufgesetztem abnehmbaren Teil 3 kann die Lesevorrichtung 7 den Informationsspeicher 6 lesen. Die gelesenen Daten gelangen zunächst zu dem Controller innerhalb des stationären Teils 4 und ausgehend von diesem zu der zentralen Steuereinrichtung 9.

Der Informationsspeicher 6 speichert erfindungsgemäß unter anderem einen Identifizierer des abnehmbaren Teils 3 sowie eine Füllkennung, vorzugsweise in Form eines Zeitstempels, der den Zeitpunkt des Nachfüllens kennzeichnet.

In Figur 1 ist die erfindungsgemäße Anordnung schematisch dargestellt. Neben dem Dispensierautomaten 1, beispielsweise mit den oben anhand der Figuren 2 bis 4 beschriebenen Komponenten, weist die erfindungsgemäße Anordnung eine Nachfüllstation 10 auf. An der Nachfüllstation 10 werden im Verlaufe des Betriebs entleerte Vorratsbehälter eines entnommenen abnehmbaren Teils 3 einer Vorratsspeicher-und-Dosier-Station 2 mit jeweils einer vorgegebenen Menge von Arzneimittelportionen gleicher Art und Abmessung gefüllt. Die Nachfüllstation 10 enthält eine Lese- und Schreibvorrichtung 11, die mit dem Informationsspeicher eines auf die Nachfüllstation 10 aufgesetzten abnehmbaren Teils 3 einer Vorratsspeicher-und-Dosier-Station 2 derart kommunizieren kann, dass sie eine neue Füllkennung in den Informationenspeicher einschreiben kann. Jedes Mal dann, wenn der Vorratsbehälter 5 neu befüllt worden ist, wird die Füllkennung an der Nachfüllstation 10 geändert, vorzugsweise ein Zeitstempel des Nachfüllens in den Informationsspeicher 6 eingeschrieben. Die in Figur 1 schematisch dargestellte Nachfüllstation 10 weist einen Controller 12 auf, der mit der Lese- und Schreibvorrichtung 11 verbunden ist. Die Nachfüllstation 10 kann außerdem eine Waage umfassen, mit der das Gewicht des abnehmbaren Teils 4 laufend ermittelt werden kann, so dass das Nachfüllen der korrekten Anzahl von Arzneimittelportionen (mit bekanntem Einzelgewicht) überprüft werden kann.

Wie in Figur 1 dargestellt, ist sowohl die Steuereinrichtung 9 des Dispensierautomaten 1 als auch der Controller 12 der Nachfüllstation 10 mit einer Datenbank 13 gekoppelt. Die Datenbank 13 speichert zu jedem abnehmbaren Teil 3 einer Vorratsspeicher-und-Dosier-Station 2 zumindest einen Datensatz, der neben dem Identifizierer des abnehmbaren Teils 3 und der Füllkennung (Zeitstempel) Informationen über den Inhalt des Vorratsbehälters 5, wie beispielsweise die Anzahl, Art und das Verfallsdatum der Arzneimittelportionen, enthält. Die Steuereinrichtung 9 des Dispensierautomaten 1 kann auf die Datensätze der Datenbank 13 zugreifen, um dann, wenn die Ausgabe einer bestimmten Arzneimittelportion in eine bestimmte Abgabepackung angefordert wird, durch Nachschlagen in der Datenbank 13 zu ermitteln, welche Vorratsspeicher-und-Dosier-Station 2 zu aktivieren ist.

Damit die Steuereinrichtung 9 stets die korrekten Daten der in den Vorratsbehältern 5 der Vorratsspeicher-und-Dosier-Stationen 2 enthaltenen Arzneimittelportionen enthält, wird erfindungsgemäß beim Wieder-Befüllen eines Vorratsbehälters 5 wie folgt vorgegangen. Zunächst ist davon auszugehen, dass der Informationsspeicher 6 eines abnehmbaren Teils 3 einer Vorratsspeicher-und-Dosier-Station 2, deren Vorratsbehälter 5 entleert ist, einen Identifizierer ID des abnehmbaren Teils 3 und einen Zeitstempel TS1 des früheren Nachfüllens speichert. Dieser abnehmbare Teil 3 wird nun entnommen und zur Nachfüllstation 10 bewegt, was durch den Pfeil 20 angedeutet ist. Neben dem Pfeil 20 ist durch die Bezeichnung ID + TS1 angezeigt, dass der Informationsspeicher 6 neben dem Identifizierer ID den alten Zeitstempel TS1 enthält. Nachdem der abnehmbare Teil 3 mit dem Vorratsbehälter 5 auf die Nachfüllstation 10 aufgesetzt worden ist, veranlasst der Controller 12 der Nachfüllstation 10 ein Lesen des Informationsspeichers 6 mittels der Lese- und Schreib-Vorrichtung 11. Mit Hilfe des gelesenen Identifizierers ID schlägt die Nachfüllstation 10 in der Datenbank 13 nach und ermittelt damit die Art der nachzufüllenden Arzneimittelportionen. Ein in Figur 1 nicht dargestellter Nachfüllvorratsbehälter wird zur Nachfüllstation 10 gebracht, wo ein an dem Nachfüllvorratsbehälter angebrachter Identifizierer gelesen wird. Anhand der gelesenen Informationen des Nachfüllvorratsbehälters und der aus der Datenbank 13 abgerufenen Informationen wird geprüft, ob der Nachfüllvorratsbehälter die korrekten nachzufüllenden Arzneimittelportionen enthält. Sofern dies der Fall ist, wird der Vorratsbehälter 5 aus dem Nachfüllvorratsbehälter nachgefüllt. Dabei wird mit Hilfe einer Waage der Nachfüllstation 10 geprüft, ob die nachzufüllende Menge vollständig in den Vorratsbehälter 5 gelangt ist. Sofern dies der Fall ist, veranlasst der Controller 12 der Nachfüllstation 10 seine Schreibvorrichtung 11, einen neuen Zeitstempel als Füllkennung in den Informationsspeicher 6 des abnehmbaren Teils 3 einzuschreiben. Dies ist in Figur 1 durch den Pfeil 21 veranschaulicht. Zugleich oder kurz danach veranlasst der Controller 12, dass die neue Füllkennung, d. h. der neue Zeitstempel TS2, in Zuordnung zu dem Identifizierer ID in die Datenbank 13 eingeschrieben wird. Zugleich werden weitere Informationen über die nachgefüllten Arzneimittelportionen in die Datenbank 13 gespeichert. Dies ist durch den Pfeil 22 in Figur 1 veranschaulicht. Anschließend wird der neu gefüllte abnehmbare Teil 3 wieder auf seinen stationären Teil 4 der Vorratsspeicher-und-Dosier-Station 2 aufgesetzt, wobei er jetzt in seinem Informationsspeicher 6 den Identifizierer ID zusammen mit dem neuen Zeitstempel TS2 enthält. Dies ist durch den Pfeil 23 veranschaulicht. Nach dem Aufsetzen auf den stationären Teil 4 veranlasst die Steuereinrichtung 9 ein Lesen des Informationsspeichers 6 durch die Lesevorrichtung 7 des stationären Teils 4. Dieses Lesen des Identifizierers und des neuen Zeitstempels (ID + TS2) ist durch den Pfeil 24 veranschaulicht. Zugleich liest die Steuereinrichtung 9 aus dem mit dem Identifizierer ID adressierten Datensatz der Datenbank 13 den dort gespeicherten Zeitstempel, der bei korrekter Übermittlung der Daten der neue Zeitstempel TS2 sein müsste. Dies ist durch den Pfeil 25 veranschaulicht. Schließlich vergleicht die Steuereinrichtung 9 die Identifizierer und die Zeitstempel, wobei sie bei Nicht-Übereinstimmung ein Fehlersignal erzeugt. Einem Bediener der Anordnung wird eine Nachricht übermittelt, dass entweder die Datenbank 13 oder der neu aufgesetzte abnehmbare Teil 3 nicht den erforderlichen korrekten Zeitstempel aufweist. Anschließend kann geprüft werden, ob es an einer korrekten Übermittlung der Daten von der Füllstation 10 zur Datenbank 13 fehlte, oder ob andere Fehler aufgetreten sind. Solange die Fehler nicht beseitigt worden sind, wird die betroffene Vorratsspeicher-und-Dosier-Station 2 deaktiviert, d. h. eine Ausgabe von Arzneimittelportionen aus dieser Station unterbunden.

## Patentansprüche

1. Anordnung zum Verpacken von Arzneimittelportionen in Abgabepackungen, bestehend aus einem Dispensierautomaten (1) und wenigstens einer Nachfüllstation (10),
wobei der Dispensierautomat (1) eine Mehrzahl von Vorratsspeicher-und-Dosier-Stationen (2), die jeweils eine Vielzahl von Arzneimittelportionen aufnehmen und einzeln abgeben können, eine Verpackungsvorrichtung, die die von den Vorratsspeicher-und-Dosier-Stationen abgegebenen Arzneimittelportionen empfängt und in Abgabepackungen einbringt, und eine die Vorratsspeicher-und-Dosier-Stationen und die Verpackungsvorrichtung steuernde Steuereinrichtung (9) aufweist,
wobei jede Vorratsspeicher-und-Dosier-Station (2) einen an einem Rahmen (8) oder Gehäuse des Dispensierautomaten (1) befestigten stationären Teil (4) und einen einen wiederbefüllbaren Vorratsbehälter (5) für Arzneimittelportionen enthaltenden abnehmbaren Teil (3) umfasst, wobei der abnehmbare Teil (3) einen Informationsspeicher (6) aufweist, der unter anderem einen Identifizierer des abnehmbaren Teils speichert, und wobei dem stationären Teil (4) eine Lesevorrichtung (7) zum Lesen des Informationsspeichers (6) zugeordnet ist,
wobei die wenigstens eine Nachfüllstation (10) zum Wieder-Befüllen des Vorratsbehälters (5) eines entnommenen abnehmbaren Teils (3) der Vorratsspeicher-und-Dosier-Station (2) mit Arzneimittelportionen dient,
wobei jeder Informationsspeicher (6) einen Speicherplatz für eine Füllkennung (TS1, TS2) enthält, wobei die Füllkennung jedesmal dann, wenn der Vorratsbehälter (5) neu befüllt worden ist, an der Nachfüllstation (10) derart geändert wird, dass das Wieder-Befüllen beim Lesen des Informationsspeichers (6) durch die Lesevorrichtung (7) nach dem Wieder-Aufsetzen des abnehmbaren Teils (3) auf den stationären Teil (4) derselben oder einer anderen Vorratsspeicher-und-Dosier-Station (2) von der Steuereinrichtung (9) erkannt werden kann,
wobei die Nachfüllstation (10) mit einer Datenbank (13) gekoppelt ist und den Identifizierer (ID) des neu befüllten abnehmbaren Teils liest und zusammen mit der geänderten Füllkennung (TS2) in der Datenbank (13) speichert, und
wobei die Steuereinrichtung (9) des Dispensierautomaten (1) so konfiguriert ist, dass sie
von den Lesevorrichtungen (7) der Vorratsspeicher-und-Dosier-Stationen (2) die gelesenen Identifizierer (ID) mit den zugehörigen Füllkennungen (TS1, TS2) der aufgesetzten abnehmbaren Teile (3) empfangen,
aus der Datenbank (13) die zusammen mit einem Identifizierer gespeicherte Füllkennung lesen und
den gelesenen Identifizierer (ID) und die gelesene Füllkennung (TS1, TS2) eines aufgesetzten abnehmbaren Teils (3) mit den korrespondierenden Werten aus der Datenbank (13) vergleichen und bei Nicht-Übereinstimmung ein Fehlersignal erzeugen kann.

2. Anordnung nach Anspruch 1, **dadurch gekennzeichnet, dass** der Speicherplatz für die Füllkennung (TS1, TS2) ein Bit speichert, dessen Wert nach jedem Wieder-Befüllen an der Nachfüllstation (10) invertiert wird.

3. Anordnung nach Anspruch 1, **dadurch gekennzeichnet, dass** die Füllkennung ein Zeitstempel (TS1, TS2) ist, der dem Zeitpunkt des Wieder-Befüllens an der Nachfüllstation (10) entspricht.

4. Anordnung nach einem der Ansprüche 1 - 3, **dadurch gekennzeichnet, dass** die dem stationären Teil (4) zugeordnete Lesevorrichtung (7) Einrichtungen zur drahtlosen Kommunikation mit dem Informationsspeicher (6) aufweist.

5. Anordnung nach einem der Ansprüche 1 - 4, **dadurch gekennzeichnet, dass** der stationäre Teil (4) jeder Vorratsspeicher-und-Dosier-Station (2) eine Lesevorrichtung (7) enthält.

6. Anordnung nach einem der Ansprüche 1 - 5, **dadurch gekennzeichnet, dass** der Informationsspeicher (6) ein nichtflüchtiger Halbleiterspeicher ist.

7. Anordnung nach einem der Ansprüche 1 - 6, **dadurch gekennzeichnet, dass** der Informationsspeicher (6) in einem RFID-Bauelement enthalten ist.

8. Anordnung nach einem der Ansprüche 1 - 7, **dadurch gekennzeichnet, dass** der stationäre Teil (4) der Vorratsspeicher-und-Dosier-Station (2) einen ersten Teil einer Dispensiervorrichtung und der abnehmbare Teil (3) der Vorratsspeicher-und-Dosier-Station (2) einen zweiten Teil der Dispensiervorrichtung enthält, wobei der erste Teil der Dispensiervorrichtung einen Antrieb zum Antreiben eines Vereinzelungsmechanismus zum Ausgeben einzelner Arzneimittelportionen enthält, wobei der zweite Teil der Dispensiervorrichtung eine Ausgabeöffnung des Vorratsbehälters (5) umfasst.

9. Anordnung nach Anspruch 8, **dadurch gekennzeichnet, dass** der erste Teil der Dispensiervorrichtung einen Controller umfasst, der mit der Lesevorrichtung (7) und mit der Steuereinrichtung (9) gekoppelt ist.

10. Anordnung nach Anspruch 8 oder 9, **dadurch gekennzeichnet, dass** der zweite Teil der Dispensiervorrichtung einen an die Form der Arzneimittelportionen angepassten, von dem Antrieb angetriebenen Vereinzelungsmechanismus enthält.

11. Anordnung nach einem der Ansprüche 1 - 10, **dadurch gekennzeichnet, dass** die Nachfüllstation (10) eine Lese-Schreib-Vorrichtung (11) zum Lesen von den Identifizierer des abnehmbaren Teils (3) umfassenden Informationen aus dem Informationsspeicher (6) und zum Schreiben von die Füllkennung umfassenden Informationen in den Informationsspeicher (6) aufweist.

12. Verfahren zum Wieder-Befüllen eines Vorratsbehälters einer Vorratsspeicher-und-Dosier-Station eines Dispensierautomaten mit Arzneimittelportionen, wobei der Dispensierautomat eine Mehrzahl von Vorratsspeicher-und-Dosier-Stationen, eine Verpackungsvorrichtung, die von den Vorratsspeicher-und-Dosier-Stationen abgegebene Arzneimittelportionen empfängt und in Abgabepackungen einbringt und eine die Vorratsspeicher-und-Dosier-Stationen und die Verpackungsvorrichtung steuernde Steuereinrichtung aufweist, wobei jede Vorratsspeicher-und-Dosier-Station einen stationären Teil und einen den wiederbefüllbaren Vorratsbehälter enthaltenden abnehmbaren Teil umfasst, wobei der abnehmbare Teil einen Informationsspeicher aufweist, der unter anderem einen Identifizierer (ID) speichert und einen Speicherplatz für eine Füllkennung enthält, und wobei dem stationären Teil eine Lesevorrichtung zum Lesen des Informationsspeichers zugeordnet ist, wobei:
a) ein den entleerten Vorratsbehälter enthaltender abnehmbarer Teil einer der Vorratsspeicher-und-Dosier-Stationen entnommen wird, wobei der Speicherplatz für die Füllkennung einen ersten Wert (TS1) enthält, und der abnehmbare Teil zu einer Nachfüllstation transportiert wird (20),
b) an der Nachfüllstation der Identifizierer (ID) gelesen, der Vorratsbehälter mit einer vorgegebenen Menge von Arzneimittelportionen neu befüllt und in den Speicherplatz zum Speichern der Füllkennung ein zweiter Wert (TS2) eingeschrieben wird (21),
c) der zweite Wert (TS2) zusammen mit dem gelesenen Identifizierer (ID) in einer von der Steuereinrichtung lesbaren Datenbank gespeichert wird (22),
d) der abnehmbare Teil mit dem befüllten Vorratsbehälter wieder zu dem Dispensierautomaten transportiert (23) und auf den stationären Teil der ursprünglichen oder einer anderen Vorratsspeicher-und-Dosier-Station aufgesetzt wird und der Identifizierer (ID) und die Füllkennung (TS2) des Informationsspeichers gelesen werden (24),
e) der gelesene Identifizierer (ID) und der gelesene Wert der Füllkennung (TS2) mit den in der Datenbank gespeicherten korrespondierenden Werten verglichen werden, wobei bei Nicht-Übereinstimmung ein Fehlersignal erzeugt wird.

13. Verfahren nach Anspruch 12, **dadurch gekennzeichnet, dass** der Speicherplatz für die Füllkennung ein Bit speichert, dessen Wert im Schritt b) nach jedem Neu-Befüllen an der Nachfüllstation invertiert wird, wobei der sich ergebende Wert im Schritt c) in der Datenbank gespeichert wird.

14. Verfahren nach Anspruch 12, **dadurch gekennzeichnet, dass** die Füllkennung ein Zeitstempel ist, der dem Zeitpunkt des Neu-Befüllens an der Nachfüllstation entspricht, wobei der Zeitstempel im Schritt b) im Speicherplatz für die Füllkennung und im Schritt c) in der Datenbank gespeichert wird.

15. Verfahren nach einem der Ansprüche 12 - 14, **dadurch gekennzeichnet, dass** im Schritt c) der die Füllkennung speichernde Eintrag der Datenbank mittels des gelesenen Identifizierers adressiert wird.

16. Verfahren nach einem der Ansprüche 12 - 15, **dadurch gekennzeichnet, dass** im Schritt c) neben der Füllkennung auch Angaben über den neuen Inhalt des Vorratsbehälters, wie beispielsweise die Anzahl und das Verfallsdatum der eingefüllten Arzneimittelportionen, in der Datenbank gespeichert werden.

17. Verfahren nach einem der Ansprüche 12 - 16, **dadurch gekennzeichnet, dass** im Schritt b) anhand des gelesenen Identifizierers in der Datenbank nachgeschlagen und anhand der dort gespeicherten Informationen bestimmt wird, welche Art der Arzneimittelportionen nachzufüllen sind.

18. Verfahren nach einem der Ansprüche 12 - 17, **dadurch gekennzeichnet, dass** vor dem Nachfüllen im Schritt b) ein Nachfüllvorratsbehälter bereitgestellt wird, ein an diesem Nachfüllvorratsbehälter angebrachter Identifizierer gelesen wird und anhand des gelesenen Nachfüllvorratsbehälter-Identifizierers und des aus dem Informationsspeicher des abnehmbaren Teils gelesenen Identifizierers bestimmt wird, ob der Nachfüllvorratsbehälter die korrekten nachzufüllenden Arzneimittelportionen enthält.

## Claims

1. Assembly for packaging portions of medicine in dispensing packs, comprising an automatic dispensing machine (1) and at least one refilling station (10),
wherein the automatic dispensing machine (1) comprises a plurality of storage and dosing stations (2), which can each take up and individual dispense a large number of medicine portions, a packaging assembly which receives the medicine portions dispensed by the storage and dosing stations and fills them into dispensing packs, and a control device (9) which controls the storage and dosing stations and the packaging assembly,
wherein each storage and dosing station (2) has stationary section (4) fastened to a frame (8) or housing of the automatic dispensing machine (1) and a detachable section (3) containing a refillable storage container (5) for medicine portions, wherein the detachable section (3) has an information memory (6), which, among other things, stores an identifier of the detachable section, and wherein a reading device (7) is assigned to the stationary section (4) for reading the information memory (6),
wherein the at least one refilling station (10) serves to refill the storage container (5) of a removed detachable section (3) of the storage and dosing station (2) with medicine portions,
wherein each information memory (6) contains a storage place for a filling identifier (TS1, TS2), wherein each time the storage container (5) has been newly filled the filling identifier on the refilling station (10) is modified in such a way that on reading of the information memory (6) by the reading device (7) the refilling after replacement of the detachable section (3) on the stationary section (4) thereof or on another storage and dosing station (2) can be identified by the control device (9),
wherein the refilling station (10) is connected to a database (13) and reads the identifier (ID) of the newly filled detachable section and stores it together with the modified filling identifier (TS2) in the database (13), and
wherein the control device of the automatic dispensing machine (1) is configured in such a way that it can
receive the identifiers (ID) with the corresponding filling identifiers (TS1, TS2) of the mounted detachable sections (3) read by the reading devices (7) of the storage and dosing stations (2),
read the filling identifier stored together with an identifier (ID) from the database (13) and
compare the read identifier (ID) and the read filling identifier (TS1, TS2) of a mounted detachable section (3) with the corresponding values from the database (13) and generate a fault signal if the event of non-correspondence.

2. Assembly according to claim 1, **characterised in that** the storage place for the filling identifier (TS1, TS2) stores one bit, the value of which is inverted after each refilling at the refilling station (10).

3. Assembly according to claim 1 **characterised in that** the filling identifier is a time stamp (TS1, TS2) which corresponds to the time of refilling at the refilling station (10).

4. Assembly according to any one of claims 1 - 3, **characterised in that** the reading device (7) assigned to the stationary section (4) has facilities for wireless communication with the information memory (6).

5. Assembly according to any one of claims 1 - 4 **characterised in that** the stationary section (4) of each storage and dosing station (2) contains a reading device (7).

6. Assembly according to any one of claims 1 - 5 **characterised in that** the information memory (6) is a non-volatile semiconductor memory.

7. Assembly according to any one of claims 1 - 6 **characterised in that** the information memory (6) is contained in an RFID component.

8. Assembly according to any one of claims 1 - 7 **characterised in that** the stationary section (4) of the storage and dosing station (2) contains a first part of a dispensing device and the detachable part (3) of the storage and dosing station (2) contains a second part of the dispensing device, wherein the first part of the dispensing device contains an actuator for actuating a separating mechanism for dispensing individual medicine portions, wherein the second part of the dispensing device comprises a dispensing opening of the storage container (5).

9. Assembly according to claim 8 **characterised in that** the first part of the dispensing device comprises a controller which is connected to the reading device (7) and the control device (9).

10. Assembly according to claim 8 or 9 **characterised in that** the second part of the dispensing device contains a separation mechanism which is adapted to the shape of the medicine portions and is actuated by the actuator.

11. Assembly according to any one of claims 1 - 10 **characterised in that** the refilling station (10) has a read-write device (11) for reading information containing the identifier of the detachable section (3) from the information memory (6) and for writing information containing the filling identifier into the information memory (6).

12. Method of refilling a storage container of a storage and dosing station of an automatic dispensing machine with medicine portions, wherein the automatic dispensing machine has a plurality of storage and dosing stations, a packaging assembly which receives medicine portions issued by the storage and dosing station and brings them into dispensing packs and a control device which controls the storage and dosing stations and the packaging device, wherein each storage and dosing station has a stationary section and a detachable section containing a refillable storage container, wherein the detachable section has an information memory, which, among other things, stores an identifier (ID) and contains a storage space for a filling identifier, and wherein a reading device is assigned to the stationary section for reading the information memory, wherein:
a) a detachable part of one of the storage and dosing stations containing the empty storage container is removed wherein the storage location for the filling identifier contains a first value (TS1) and the detachable part is transported to a refilling station (20),
b) at the refilling station the identifier (ID) is read, the storage container refilled with a predetermined quantity of medicine portions and a second value (TS2) is written (21) into the storage location for storing the filling identifier,
c) the second value (TS2) together with the read identifier (ID) is stored (22) in a database which can be read by the control device,
d) the detachable section with the filled storage container is transported back to the automatic dispensing machine (23) and mounted on the stationary section of the original or a different storage and dosing station and the identifier (ID) and filling identifier (TS2) of the information memory are read (24),
e) the read identifier (ID) and the read value of the filling identifier (TS2) are compared with the corresponding values stored in the database, wherein an error signal is generated in the event of non-correspondence.

13. Method according to claim 12 **characterised in that** the storage location for the filling identifier stores one bit, the value of which in step b) is inverted after every new filling at the refilling station, wherein in step c) the resulting value is stored in the database.

14. Method according to claim 12 **characterised in that** the filling identifier is a time stamp, which corresponds to the time of refilling at the refilling station, wherein in step b) the time stamp is stored in the storage location for the filling identifier and in step c) in the database.

15. Method according to any one of claims 12 - 14 **characterised in that** in step c) the database entry storing the filling identifier is addressed by means of the read identifier.

16. Method according to any one of claims 12 - 15 **characterised in that** in step c) in addition to the filling identifier, details of the new content of the storage container, such as the number and expiry date of filled medicine portions, are stored in the database.

17. Method according to any one of claims 12 - 16 **characterised in that** in step b), by way of the read identifier the database is consulted and with the information stored therein it is determined which type of medicine portions have to be refilled.

18. Method according to any one of claims 12 - 17 **characterised in that** before refilling, in step b) a refill storage container is provided, an identifier applied to this refill storage container read and by way of the read refill storage container identifier and the identifier read from the information memory of the detachable section it is determined whether the refill storage container contains the correct medicine portions for refilling.

## Revendications

1. Agencement destiné à emballer des portions de médicaments dans des emballages distributeurs, constitué d'un dispensateur automatique (1) et d'au moins un poste de réapprovisionnement (10),
le dispensateur automatique (1) comportant une pluralité de postes de stock de réserve et de dosage (2) qui reçoivent chacun une pluralité de portions de médicaments et sont susceptibles de les distribuer une à une, un dispositif d'emballage qui réceptionne les portions de médicaments distribuées par les postes de stock de réserve et de dosage et les introduit dans des emballages distributeurs et un dispositif de commande (9) commandant les postes de stock de réserve et de dosage et le dispositif d'emballage,
chaque poste de stock de réserve et de dosage (2) comprenant une partie (4) stationnaire fixée sur un cadre (8) ou un boîtier du dispensateur automatique (1) et une partie (3) amovible contenant un conteneur de réserve (5) rechargeable pour des portions de médicaments, la partie (3) amovible comportant une mémoire d'informations (6) qui mémorise entre autres un identifiant de la partie amovible, et à la partie (4) stationnaire étant associé un dispositif de lecture (7) destiné à lire la mémoire d'informations (6),
l'au moins un poste de réapprovisionnement (10) servant à recharger avec des portions de médicaments le conteneur de réserve (5) d'une partie (3) amovible retirée du poste de stock de réserve et de dosage (2),
chaque mémoire d'informations (6) contenant une emplacement de mémoire pour une caractéristique de remplissage (TS1, TS2), chaque fois que le conteneur de réserve (5) vient d'être réapprovisionné, la caractéristique de remplissage étant modifiée sur le poste de réapprovisionnement (10) de telle sorte qu'à la lecture de la mémoire d'informations (6) par le dispositif de lecture (7), une fois que la partie (3) amovible a été replacée sur la partie stationnaire (4), la recharge de cette dernière ou d'un autre poste de stock de réserve et de dosage (2) puisse être reconnue par le dispositif de commande (9),
le poste de réapprovisionnement (10) étant couplé avec une base de données (13) et lisant l'identifiant (ID) de la partie amovible réapprovisionnée et le mémorisant dans la base de données (13), en commun avec la caractéristique de remplissage (TS2) modifiée et
le dispositif de commande (9) du dispensateur automatique (1) étant configuré de sorte à pouvoir
réceptionner de la part des dispositifs de lecture (7) des postes de stock de réserve et de dosage (2) les identifiants (ID) lus avec les caractéristiques de remplissage (TS1, TS2) correspondantes des parties amovibles (3) replacées,
lire dans la base de données (13) la caractéristique de remplissage mémorisée en commun avec un identifiant et
comparer l'identifiant (ID) lu et la caractéristique de remplissage (TS1, TS2) lue d'une partie amovible (3) replacée avec les valeurs correspondantes dans la base de données (13) et générer un signal de défaut, en cas de non-concordance.

2. Agencement selon la revendication 1, **caractérisé en ce que** l'emplacement de mémoire pour la caractéristique de remplissage (TS1, TS2) mémorise un bit dont la valeur est inversée sur le poste de réapprovisionnement (10), après chaque recharge.

3. Agencement selon la revendication 1, **caractérisé en ce que** la caractéristique de remplissage est un horodateur (TS1, TS2) qui correspond à l'instant de recharge sur le poste de réapprovisionnement (10).

4. Agencement selon l'une quelconque des revendications 1 à 3, **caractérisé en ce que** le dispositif de lecture (7) associé à la partie (4) stationnaire comporte des systèmes pour la communication sans fil avec la mémoire d'informations (6).

5. Agencement selon l'une quelconque des revendications 1 à 4, **caractérisé en ce que** la partie (4) stationnaire de chaque poste de stock de réserve et de dosage (2) contient un dispositif de lecture (7).

6. Agencement selon l'une quelconque des revendications 1 à 5, **caractérisé en ce que** la mémoire d'informations (6) est une mémoire non volatile à semi-conducteur.

7. Agencement selon l'une quelconque des revendications 1 à 6, **caractérisé en ce que** la mémoire d'informations (6) est contenue dans un composant RFID.

8. Agencement selon l'une quelconque des revendications 1 à 7, **caractérisé en ce que** la partie (4) stationnaire du poste de stock de réserve et de dosage (2) contient une première partie d'un dispositif dispensateur et la partie amovible (3) du poste de stock de réserve et de dosage (2) contient une deuxième partie du dispositif dispensateur, la première partie du dispositif dispensateur contenant un entraînement destiné à entraîner un mécanisme de désolidarisation pour distribuer des portions individuelles de médicaments, la deuxième partie du dispositif dispensateur comprenant un orifice de distribution du conteneur de réserve (5).

9. Agencement selon la revendication 8, **caractérisé en ce que** la première partie du dispositif dispensateur comprend un contrôleur qui est couplé avec le dispositif de réserve (7) et avec le dispositif de commande (9).

10. Agencement selon la revendication 8 ou la revendication 9, **caractérisé en ce que** la deuxième partie du dispositif dispensateur contient un mécanisme de désolidarisation adapté à la forme des portions de médicaments, entraîné par l'entraînement.

11. Agencement selon l'une quelconque des revendications 1 à 10, **caractérisé en ce que** le poste de réapprovisionnement (10) comporte un dispositif de lecture-écriture destiné (11) à lire dans la mémoire d'informations (6) des informations comprenant l'identifiant de la partie (3) amovible et à écrire dans la mémoire d'informations (6) des informations comprenant la caractéristique de remplissage.

12. Procédé destiné à réapprovisionner avec des portions de médicaments un conteneur de réserve d'un poste de stock de réserve et de dosage d'un dispensateur automatique, le dispensateur automatique comportant une pluralité de postes de stock de réserve et de dosage, un dispositif d'emballage qui réceptionne les portions de médicaments distribuées par les postes de stock de réserve et de dosage et les introduit dans des emballages distributeurs et un dispositif de commande qui commande les postes de stock de réserve et de dosage et le dispositif d'emballage, chaque poste de stock de réserve et de dosage comprenant une partie stationnaire et une partie amovible contenant le conteneur de réserve rechargeable, la partie amovible comportant une mémoire d'informations qui mémorise entre autres un identifiant (ID) et qui contient un emplacement de mémoire pour une caractéristique de remplissage et à la partie stationnaire étant associé un dispositif de lecture destiné à lire la mémoire d'informations, :
a) une partie amovible contenant le conteneur de réserve vide étant retirée de l'un des postes de stock de réserve et de dosage, l'emplacement de mémoire pour la caractéristique de remplissage contenant une première valeur (TS1) et la partie amovible étant transportée (20) vers un poste de réapprovisionnement,
b) au poste de réapprovisionnement, l'identifiant (ID) étant lu, le conteneur de réserve étant rechargé avec une quantité prédéfinie de portions de médicaments et dans l'emplacement de mémoire destiné à mémoriser la caractéristique de remplissage étant inscrite (21) une deuxième valeur (TS2),
c) la deuxième valeur (TS2) étant mémorisée (22) avec l'identifiant (ID) lu dans une base de données lisible par le dispositif de commande,
d) la partie amovible avec le contenant de réserve étant retransportée (23) vers le dispensateur automatique et étant placée sur la partie stationnaire du poste de stock de réserve et de dosage initial ou d'un autre et l'identifiant (ID) et la caractéristique de remplissage (TS2) de la mémoire d'informations étant lus (24),
e) l'identifiant (ID) lu et la valeur lue de la caractéristique de remplissage (TS2) étant comparés avec les valeurs correspondantes mémorisées dans la base de données, en cas de non-concordance, un signal de défaut étant généré.

13. Procédé selon la revendication 12, **caractérisé en ce que** l'emplacement de mémoire pour la caractéristique de remplissage mémorise un bit dont la valeur est inversée dans l'étape b), après chaque recharge au poste de réapprovisionnement, la valeur résultante étant mémorisée dans la base de données dans l'étape c).

14. Procédé selon la revendication 12, **caractérisé en ce que** la caractéristique de remplissage est un horodateur qui correspond à l'instant de la recharge au poste de réapprovisionnement, l'horodateur étant mémorisé dans l'emplacement de mémoire pour la caractéristique de remplissage dans l'étape b) et dans la base de données dans l'étape c).

15. Procédé selon l'une quelconque des revendications 12 à 14, **caractérisé en ce que** l'inscription dans la base de données mémorisant la caractéristique de remplissage est adressée au moyen de l'identifiant lu.

16. Procédé selon l'une quelconque des revendications 12 à 15, **caractérisé en ce que** dans l'étape c), parallèlement à la caractéristique de remplissage, également des mentions concernant le nouveau contenu du conteneur de réserve, comme par exemple le nombre et la date de péremption des portions de médicaments chargées sont mémorisées dans la base de données.

17. Procédé selon l'une quelconque des revendications 12 à 16, **caractérisé en ce que** dans l'étape b), à l'aide de l'identifiant lu dans la base de données, il est cherché et à l'aide des informations qui y sont mémorisées, il est déterminé quel type des portions de médicaments doivent être réapprovisionnés.

18. Procédé selon l'une quelconque des revendications 12 à 17, **caractérisé en ce qu'**avant le réapprovisionnement dans l'étape b), un conteneur de réserve de réapprovisionnement est mis à disposition, un identifiant appliqué sur ledit conteneur de réserve de réapprovisionnement est lu et à l'aide de l'identifiant du conteneur de réserve de réapprovisionnement et de l'identifiant lu dans la mémoire d'informations de la partie amovible, il est déterminé si le conteneur de réserve de réapprovisionnement contient les portions correctes de médicaments à réapprovisionner.
